# FASCICULE DE BREVET EUROPEEN

(11) **EP 4 439 608 B1**
(45) Date de publication et mention de la délivrance du brevet: **06.05.2026**
(21) Numéro de dépôt: 24166530.6
(22) Date de dépôt: 26.03.2024
(51) Int. Cl.: H01H 19/11, H01H 19/62

(54) **BOÎTIER ÉLECTRONIQUE COMPORTANT UNE MOLETTE ET UN COMMUTATEUR DE DÉTECTION À DEUX POSITIONS**
ELEKTRONISCHES GEHÄUSE MIT EINEM DREHRAD UND EINEM ZWEISTUFIGEN POSITIONSSCHALTER
ELECTRONIC BOX WITH ROTARY KNOB AND TWO-POSITION DETECTION SWITCH

(30) Priorité: 30.03.2023 FR 2303099
(43) Date de publication de la demande: 02.10.2024
(73) Titulaire: Delta Dore, 35270 Bonnemain (FR)
(72) Inventeur: EVEN, Nicolas, 35270 BONNEMAIN (FR); GENTIL, Marc, 35270 BONNEMAIN (FR); DELAHAYE, Nathanael, 35270 BONNEMAIN (FR)
(74) Mandataire: Cabinet Le Guen Maillet

(56) Documents cités:
- EP-A1- 1 276 123
- DE-T5- 112010 005 298
- US-A1- 2010 147 669

## Description

### DOMAINE TECHNIQUE

La présente invention concerne un boîtier électronique comportant une molette rotative et un commutateur de détection à levier et à deux positions d'activation où le déplacement du levier est commandé par la molette.

### ÉTAT DE LA TECHNIQUE ANTÉRIEURE

Dans de nombreux domaines comme la domotique, un usager commande des appareils à l'aide de boîtiers électroniques. Pour ce faire, le boîtier électronique comporte des boutons, des écrans, des molettes, etc.

Une molette est un dispositif mobile en rotation qui est actionné par l'usager. La molette tourne autour de son axe et actionne à son tour un commutateur rotatif qui est solidaire de la molette et qui est monté dans ledit axe. Le commutateur rotatif est lui-même monté sur un circuit imprimé (PCB).

Les différents éléments sont donc superposés le long de l'axe, puisqu'on a successivement le circuit imprimé, le commutateur rotatif et la molette. Cette superposition a pour effet que l'épaisseur du boîtier électronique doit prendre en compte tous ces éléments, ce qui le rend relativement épais.

Les documents DE-T-11 2010 005298 et EP-A-1 276 123 divulguent des boîtiers de l'état de la technique.

Il est donc nécessaire de trouver un arrangement différent qui permette de réduire l'épaisseur du boîtier électronique.

### EXPOSÉ DE L'INVENTION

Un objet de la présente invention est de proposer un boîtier électronique comportant une molette rotative et un commutateur de détection à levier et à deux positions d'activation où le déplacement du levier est commandé par la molette et où la position du commutateur est décalée par rapport à la molette.

À cet effet, est proposé un boîtier électronique comportant :
- un boîtier comportant un capot,
- une molette montée mobile en rotation sur le capot autour d'un axe de rotation,
- un circuit imprimé fixé au boîtier dans un plan perpendiculaire à l'axe de rotation et présentant un bord,
- un commutateur avec un corps fixé au circuit imprimé, un levier mobile en rotation sur le corps entre deux positions d'activation qui sont de part et d'autre d'une position zéro, et un système de retour qui rappelle le levier en position zéro lorsqu'il en est écarté, où le levier est mobile autour d'un axe parallèle à l'axe de rotation, où le commutateur est fixé de manière à présenter son corps sur le circuit imprimé en-deçà du bord et son levier au-delà du bord, et
- un système de transmission transformant le déplacement de la molette en un déplacement du levier, et comportant un moyeu solidaire de la molette et mobile en rotation autour de l'axe de rotation, et un plateau denté solidaire du moyeu et coaxial avec l'axe de rotation, où le plateau denté présente des premières dents réparties angulairement et régulièrement autour de l'axe de rotation, où le moyeu est disposé, par rapport au circuit imprimé, de manière à ce que lors de la rotation du plateau denté, chaque première dent engrène successivement avec le levier et où le moyeu est disposé, par rapport au circuit imprimé, de manière à ce que le plateau denté soit au-delà du bord.

Avantageusement, le moyeu prend la forme d'un fût coaxial avec l'axe de rotation qui se projette à travers le capot qui présente une couronne coaxiale avec l'axe de rotation et dont le diamètre intérieur est dimensionné pour recevoir le fût.

Avantageusement, le boîtier électronique comporte un système d'arrêt comportant une pluralité de deuxièmes dents où les deuxièmes dents sont solidaires du moyeu et réparties angulairement et régulièrement autour du moyeu, et au moins un cliquet solidaire du capot et arrangé pour s'engager entre deux deuxièmes dents successives à chaque position d'arrêt de la molette, et où lorsque le cliquet est engagé entre deux deuxièmes dents, le levier n'est plus en contact avec une première dent.

Avantageusement, le boîtier électronique comporte un circuit électrique comportant :
- le commutateur comportant une ligne de neutre et pour chaque position d'activation, une borne d'activation,
- une unité de contrôle,
- pour chaque borne d'activation, une ligne d'activation électriquement connectée entre la borne d'activation et une entrée d'interruption de l'unité de contrôle,
- des moyens de coupure commandés par l'unité de contrôle et adaptés pour prendre alternativement une position d'alimentation dans laquelle chaque ligne d'activation est sous une tension non nulle et une position de non-alimentation dans laquelle chaque ligne d'activation est sous une tension nulle,
où l'unité de contrôle est configurée pour commander les moyens de coupure pour qu'ils passent en position de non-alimentation pendant une durée de veille, puis repassent en position d'alimentation pendant une durée d'éveil, où pendant la durée d'éveil, l'unité de contrôle est configurée pour analyser le niveau logique de chaque ligne d'activation ; si pendant la durée d'éveil, l'un des niveaux logiques reste au niveau logique 0, alors l'unité de contrôle est configurée pour commander les moyens de coupure pour qu'ils passent en position de non-alimentation pendant la durée de veille.

### BRÈVE DESCRIPTION DES DESSINS

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
[Fig. 1] est une vue en perspective d'un boîtier électronique selon l'invention,
[Fig. 2] est une vue en perspective de l'intérieur du boîtier électronique selon l'invention,
[Fig. 3] est une vue en coupe par un plan axial du boîtier électronique selon l'invention et vu de dessous,
[Fig. 4] est une vue en perspective de dessous d'un capot du boîtier électronique selon l'invention selon la flèche IV de la Fig. 3,
[Fig. 5] est une vue en coupe par la ligne V-V de la Fig. 3,
[Fig. 6] est une représentation schématique d'un circuit électrique mise en œuvre dans le boîtier électronique selon l'invention, et
[Fig. 7] est une représentation schématique d'un exemple d'une unité de contrôle configurée pour gérer les informations délivrées par le commutateur.

### EXPOSÉ DÉTAILLÉ DE MODES DE RÉALISATION

La Fig. 1 montre un exemple d'un boîtier électronique 100 selon l'invention. Dans l'invention présentée ici, le boîtier électronique 100 comporte un boîtier 102 et une molette 104, mais il peut comporter d'autres éléments tels que des boutons, des écrans, etc.

La molette 104 est mobile en rotation autour d'un axe de rotation X.

La Fig. 3 montre le boîtier électronique 100 vu en coupe par un plan contenant l'axe de rotation X et vu de dessous.

Dans le mode de réalisation de l'invention présenté ici, le boîtier 102 comporte une cuve de fond 102a et un capot 102b qui recouvre la cuve de fond 102a. La cuve de fond 102a et le capot 102b sont fixés l'un à l'autre pour délimiter un volume intérieur 106. La cuve de fond 102a et le capot 102b sont fixés par tous moyens connus comme des vis, des clips, etc.

La molette 104 est montée mobile en rotation sur le capot 102b.

Le boîtier électronique 100 comporte également un circuit imprimé 108, un commutateur 110 et un système de transmission 112.

Le circuit imprimé 108 est fixé au boîtier 102 à l'intérieur de ce dernier, c'est-à-dire à l'intérieur du volume intérieur 106 et s'inscrit dans un plan perpendiculaire à l'axe de rotation X.

Le commutateur 110 est fixé sur le circuit imprimé 108 à l'intérieur du volume intérieur 106 et est un commutateur de détection à levier et à deux positions d'activation comme celui de la société AlpsAlpine ^{©} connu sous la référence « SSCM110100 ». Le commutateur 110 comporte un corps 110a qui présente une face de fixation (ici la face inférieure) qui est contre le circuit imprimé 108 lorsqu'il y est fixé. Le levier 110b est monté mobile en rotation sur le corps 110a entre deux positions d'activation qui sont de part et d'autre d'une position zéro. Le levier 110b se déplace dans un plan parallèle au circuit imprimé 108 et il est mobile autour d'un axe parallèle à l'axe de rotation X et donc perpendiculaire au circuit imprimé 108. Le commutateur 110 comporte également un système de retour qui rappelle le levier 110b en position zéro lorsqu'il en est écarté.

Le système de transmission 112 transforme le déplacement en rotation de la molette 104 en un déplacement en rotation du levier 110b.

La Fig. 2 montre plus spécialement le système de transmission 112 qui comporte un moyeu 112a disposé à l'intérieur du volume intérieur 106 et solidaire de la molette 104. Le moyeu 112a est monté coaxial avec l'axe de rotation X et mobile en rotation autour de l'axe de rotation X. Dans le mode de réalisation de l'invention présenté ici, la molette 104 et le moyeu 112a sont fixés l'un à l'autre par une vis de serrage 114 en prenant en sandwich le capot 102b. La Fig. 4 montre une vue de dessous du capot 102b sans le moyeu 112a.

Dans le mode de réalisation de l'invention présenté ici, pour assurer la rotation de la molette 104 par rapport au boîtier 102, le moyeu 112a prend la forme d'un fût 116 coaxial avec l'axe de rotation X qui se projette à travers le capot 102b qui présente une couronne 118 coaxiale avec l'axe de rotation X et dont le diamètre intérieur est dimensionné pour recevoir le fût 116 et en assurer le guidage en rotation. Le fût 116 est vu en traits fantômes sur la Fig. 4. L'ajustement entre le fût 116 et le diamètre intérieur de la couronne 118 est préférentiellement du type ajustement glissant. Dans le mode de réalisation de l'invention présenté ici, la couronne 118 est constituée de trois portions arquées réparties angulairement autour de l'axe de rotation X.

Le circuit imprimé 108 comporte un bord 108a, le long duquel le commutateur 110 est fixé de manière à présenter son corps 110a sur le circuit imprimé 108 en-deçà du bord 108a et son levier 110b au-delà du bord 108a, c'est-à-dire dans le vide par rapport au circuit imprimé 108. Le système de transmission 112 comporte également un plateau denté 112b solidaire du moyeu 112a et coaxial avec l'axe de rotation X. Le plateau denté 112b présente des premières dents 112c réparties angulairement et régulièrement autour de l'axe de rotation X.

Le moyeu 112a est disposé, par rapport au circuit imprimé 108, de manière à ce que, lors de la rotation du plateau denté 112b, chaque première dent 112c engrène successivement avec le levier 110b pour le déplacer vers l'une ou l'autre des positions d'activation selon le sens de rotation.

Le moyeu 112a est disposé, par rapport au circuit imprimé 108, de manière à ce que le plateau denté 112b ne soit pas en regard du circuit imprimé 108, c'est-à-dire qu'il est au-delà du bord 108a.

Dans la mesure où il n'y a pas de circuit imprimé 108 en regard du plateau denté 112b et donc du moyeu 112a, le plateau denté 112b n'est pas gêné par les composants qui pourraient être implantés sur le circuit imprimé 108, et il peut être abaissé pratiquement à la même hauteur que le circuit imprimé 108, ce qui va permettre de réduire la hauteur du moyeu 112a parallèlement à l'axe de rotation X et donc celle du boîtier électronique 100.

En outre, avec une telle position du commutateur 110, il est possible de changer le diamètre du plateau denté 112b en déplaçant l'axe de rotation X sans être gêné par le circuit imprimé 108 qui n'est pas présent au-delà du bord 108a, et un même circuit imprimé 108 peut alors être utilisé pour différents boîtiers électroniques 100 et différents plateaux dentés 112b.

La rotation de la molette 104 par un usager entraîne la rotation du plateau denté 112b et donc l'actionnement du levier 110b dans un sens ou dans l'autre pour atteindre l'une ou l'autre des positions d'activation.

Pour reconnaître l'action de l'usager sur la molette 104, le boîtier électronique 100 comporte également une unité de contrôle 120 montée sur le circuit imprimé 108 et connectée au commutateur 110 qui comporte alors des moyens pour reconnaître la position d'activation atteinte et envoyer à l'unité de contrôle 120 une information représentative de la position d'activation atteinte et en fonction de cette position, l'unité de contrôle 120 commande un système associé. Le système associé est par exemple un thermostat et la rotation de la molette 104 commande la valeur de la température de consigne.

Pour marquer des positions d'arrêt stable pour la molette 104, le boîtier électronique 100 comporte un système d'arrêt 140 dont un mode de réalisation est représenté en Fig. 5. Le système d'arrêt 140 comporte une pluralité de deuxièmes dents 142, où les deuxièmes dents 142 sont solidaires du moyeu 112a et réparties angulairement et régulièrement autour du moyeu 112a et de l'axe de rotation X.

Le système d'arrêt 140 comporte également au moins un cliquet 144 solidaire du capot 102b et arrangé pour s'engager entre deux deuxièmes dents 142 successives à chaque position d'arrêt de la molette 104. Le cliquet 144 prend la forme d'un bras flexible élastiquement qui s'écarte de l'axe X lors de la rotation de la molette 104 pour passer au-delà d'une deuxième dent 142 et se rapproche de l'axe X pour se placer entre les deux deuxièmes dents 142.

Dans le mode de réalisation de l'invention présenté à la Fig. 5, il y a trois cliquets 144 répartis autour de l'axe de rotation X et chaque cliquet 144 s'engage entre deux deuxièmes dents 142 successives.

Selon la forme des deuxièmes dents 142 et de chaque cliquet 144, le mouvement en rotation de la molette 104 peut être limité à un seul sens de rotation ou être autorisé dans les deux sens de rotation.

En outre, les positions stables de la molette 104 sont synchronisées avec la position zéro du levier 110b, c'est-à-dire que lorsque le cliquet 144 est engagé entre deux deuxièmes dents 142, le levier 110b n'est plus en contact avec une première dent 112c et peut librement revenir à sa position zéro sous l'effet du système de retour.

La Fig. 6 montre un circuit électrique 600 incluant le commutateur 110 et l'unité de contrôle 120. Le commutateur 110 comporte une ligne de neutre 602 et pour chaque position d'activation, une borne d'activation 602a-b.

Le circuit électrique 600 comporte, réalisées sur le circuit imprimé 108, pour chaque borne d'activation 602a-b, une ligne d'activation 604a-b électriquement connectée entre la borne d'activation 602a-b et une entrée d'interruption de l'unité de contrôle 120. Chaque ligne d'activation 604a-b est mise sous tension à travers une résistance de rappel 606a-b dite « pull-up », par exemple à 5V, où l'état de chaque résistance de rappel 606a-b est commandée à travers une ligne de commande 605 de l'unité de contrôle 120. Lorsque le levier 110b est dans la position zéro, il n'y a pas de contact entre une borne d'activation 602a-b et la ligne de neutre 602, chaque ligne d'activation 604a-b est au niveau logique 1 permettant à l'unité de contrôle 120 de déterminer que le levier 110b est en position zéro. Lorsque le levier 110b bascule dans un premier sens, le contact se fait entre une borne d'activation 602a et la ligne de neutre 602. Il y a alors une chute de tension dans la ligne d'activation 604a correspondante qui passe au niveau logique 0, l'entrée d'interruption correspondante de l'unité de contrôle 120 est alors activée et l'unité de contrôle 120 reçoit ainsi l'information selon laquelle le levier 110b a basculé dans le premier sens. Lorsque le levier 110b bascule dans un deuxième sens, le contact se fait entre l'autre borne d'activation 602b et la ligne de neutre 602 ; Il y a alors une chute de tension dans l'autre ligne d'activation 604b correspondante, l'entrée d'interruption correspondante de l'unité de contrôle 120 est alors activée et l'unité de contrôle 120 reçoit ainsi l'information selon laquelle le levier 110b a basculé dans le deuxième sens. Ainsi, en fonction du sens de basculement du levier 110b, l'unité de contrôle 120 est informée du sens par l'information délivrée par la ligne d'activation 604a-b associée audit sens de basculement.

En fonctionnement normal, le levier 110b revient toujours en position zéro, et l'unité de contrôle 120 n'est alors sollicitée que de manière très modérée, ce qui limite sa consommation électrique. L'unité de contrôle 120 peut alors être mise en veille et elle est réveillée lorsque l'une de ses entrées d'interruption est activée.

Mais, il peut arriver que la molette 104 reste bloquée de manière à ce que le levier 110b reste en contact avec une première dent 112c. Une des lignes d'activation 604a-b reste alors en permanence au niveau logique 0. Cet état induit une consommation permanente au travers de la résistance de rappel 606a-b associée à cette ligne d'activation 604a-b.

Selon un mode de réalisation particulier, le circuit électrique 600 comporte des moyens de coupure qui sont adaptés pour prendre alternativement une position d'alimentation dans laquelle chaque ligne d'activation 604a-b est sous une tension non nulle (5V) et une position de non-alimentation dans laquelle chaque ligne d'activation 604a-b est sous une tension nulle (0V). Les moyens de coupure sont commandés par l'unité de contrôle 120. Les moyens de coupure consistent par exemple, en position de non-alimentation à ne pas alimenter les résistances de rappel 606a-b à travers la ligne de commande 605 et, en position d'alimentation à alimenter les résistances de rappel 606a-b à travers la ligne de commande 605.

Selon un autre mode de réalisation non représenté, il est possible d'installer un interrupteur sur chaque ligne d'activation 604a-b, ledit interrupteur constituant des moyens de coupure qui sont ouverts en position de non-alimentation.

Lorsque le levier 110b reste en contact avec une première dent 112c, l'unité de contrôle 120 commande alors les moyens de coupure pour qu'ils passent en position de non-alimentation (non-alimentation des résistances de rappel 606a-b) pendant une durée de veille de l'ordre de 100 ms, puis repassent en position d'alimentation (alimentation des résistances de rappel 606a-b) pendant une durée d'éveil minimum permettant à l'unité de contrôle 120 de détecter un changement de position du levier 110b. Ce temps dépend de la vitesse maximale souhaitée de rotation du commutateur et de la distance entre deux dents 112c.

Pour la phase d'éveil, l'unité de contrôle 120 passe les moyens de coupure en position d'alimentation (alimentation des résistances de rappel 606a-b), puis analyse le niveau logique de chaque ligne d'activation 604a-b, c'est-à-dire les entrées d'interruption. Si les niveaux des deux lignes d'activation 604a et 604b indiquent que le levier 110b est retourné en position initiale, c'est à dire que les deux lignes d'activation 604a et 604b sont au niveau logique 1, alors cela signifie que le blocage a été résolu et l'unité de contrôle 120 peut repasser en fonctionnement normal. Si l'un des niveaux logiques des deux lignes d'activation 604a-b reste au niveau logique 0, alors le blocage persiste, et l'unité de contrôle 120 commande à nouveau les moyens de coupure pour qu'ils passent en position de non-alimentation pendant la durée de veille, et ainsi de suite pour économiser de l'énergie.

La Fig. 7 illustre schématiquement un exemple d'une unité de contrôle 120 (« processing system » en anglais), sous forme de circuiterie électronique, qui est adaptée et configurée pour gérer les informations délivrées par le commutateur 110.

L'unité de contrôle 120 comporte, reliés par un bus de communication 701 : un processeur ou CPU (« Central Processing Unit » en anglais) 702 ; une mémoire vive RAM (« Read-Only Memory » en anglais) 703 ; une mémoire morte 704, par exemple de type ROM (« Read Only Memory » en anglais) ou EEPROM (« Electrically-Erasable Programmable ROM » en anglais) ; une unité de stockage 705, telle qu'un disque dur HDD (« Hard Disk Drive » en anglais), ou un lecteur de support de stockage, tel qu'un lecteur de cartes SD (« Secure Digital » en anglais) ; et une interface de communication 706 permettant, entre autres, de communiquer avec le commutateur 120 par l'intermédiaire des lignes d'activation 604a-b. Le processeur 702 est capable d'exécuter des instructions chargées dans la mémoire vive 703 à partir de la mémoire morte 704, d'une mémoire externe, d'un support de stockage (tel qu'une carte SD), ou d'un réseau de communication. Lorsque l'unité de contrôle 120 est mise sous tension, le processeur 702 est capable de lire de la mémoire vive 703 des instructions et de les exécuter. Ces instructions forment un programme d'ordinateur causant l'implémentation, par le processeur 702, de tout ou partie des étapes et fonctionnements décrits ici.

Tout ou partie des étapes et fonctionnements décrits ici peut ainsi être implémenté sous forme logicielle par exécution d'un ensemble d'instructions par une machine programmable, par exemple un processeur de type DSP (« Digital Signal Processor » en anglais) ou un microcontrôleur, ou être implémenté sous forme matérielle par une machine ou un composant électronique (« chip » en anglais) dédié ou un ensemble de composants électroniques (« chipset » en anglais) dédié, par exemple un composant FPGA (« Field Programmable Gate Array » en anglais) ou ASIC (« Application Specific Integrated Circuit » en anglais). D'une manière générale, la plateforme matérielle comporte de la circuiterie électronique adaptée et configurée pour implémenter les fonctionnements et étapes décrits ici.

## Revendications

1. Boîtier électronique (100) comportant :
- un boîtier (102) comportant un capot (102b),
- une molette (104) montée mobile en rotation sur le capot (102b) autour d'un axe de rotation (X),
- un circuit imprimé (108) fixé au boîtier (102) dans un plan perpendiculaire à l'axe de rotation (X) et présentant un bord (108a),
- un commutateur (110) avec un corps (110a) fixé au circuit imprimé (108), un levier (110b) mobile en rotation sur le corps (110a) entre deux positions d'activation qui sont de part et d'autre d'une position zéro, et un système de retour qui rappelle le levier (110b) en position zéro lorsqu'il en est écarté, où le levier (110b) est mobile autour d'un axe parallèle à l'axe de rotation (X), où le commutateur (110) est fixé de manière à présenter son corps (110a) sur le circuit imprimé (108) en-deçà du bord (108a),
- un système de transmission (112) transformant le déplacement de la molette (104) en un déplacement du levier (110b), et comportant un moyeu (112a) solidaire de la molette (104) et mobile en rotation autour de l'axe de rotation (X), et un plateau denté (112b) solidaire du moyeu (112a) et coaxial avec l'axe de rotation (X), où le plateau denté (112b) présente des premières dents (112c) réparties angulairement et régulièrement autour de l'axe de rotation (X), où le moyeu (112a) est disposé, par rapport au circuit imprimé (108), de manière à ce que lors de la rotation du plateau denté (112b), chaque première dent (112c) engrène successivement avec le levier (110b),
le boîtier électronique (100) étant **caractérisé en ce que** le levier (110b) est au-delà du bord (108a), et **en ce que** le moyeu (112a) est disposé, par rapport au circuit imprimé (108), de manière à ce que le plateau denté (112b) soit au-delà du bord (108a).

2. Boîtier électronique (100) selon la revendication 1, **caractérisé en ce que** le moyeu (112a) prend la forme d'un fût (116) coaxial avec l'axe de rotation (X) qui se projette à travers le capot (102b) qui présente une couronne (118) coaxiale avec l'axe de rotation (X) et dont le diamètre intérieur est dimensionné pour recevoir le fût (116).

3. Boîtier électronique (100) selon l'une des revendications 1 ou 2, **caractérisé en ce qu'**il comporte un système d'arrêt (140) comportant une pluralité de deuxièmes dents (142) où les deuxièmes dents (142) sont solidaires du moyeu (112a) et réparties angulairement et régulièrement autour du moyeu (112a), et au moins un cliquet (144) solidaire du capot (102b) et arrangé pour s'engager entre deux deuxièmes dents (142) successives à chaque position d'arrêt de la molette (104), et où lorsque le cliquet (144) est engagé entre deux deuxièmes dents (142), le levier (110b) n'est plus en contact avec une première dent (112c).

4. Boîtier électronique (100) selon l'une des revendications 1 à 3, **caractérisé en ce qu'**il comporte un circuit électrique (600) comportant :
- le commutateur (110) comportant une ligne de neutre (602) et pour chaque position d'activation, une borne d'activation (602a-b),
- une unité de contrôle (120),
- pour chaque borne d'activation (602a-b), une ligne d'activation (604a-b) électriquement connectée entre la borne d'activation (602a-b) et une entrée d'interruption de l'unité de contrôle (120),
- des moyens de coupure commandés par l'unité de contrôle (120) et adaptés pour prendre alternativement une position d'alimentation dans laquelle chaque ligne d'activation (604a-b) est sous une tension non nulle et une position de non-alimentation dans laquelle chaque ligne d'activation (604a-b) est sous une tension nulle,
où l'unité de contrôle (120) est configurée pour commander les moyens de coupure pour qu'ils passent en position de non-alimentation pendant une durée de veille, puis repassent en position d'alimentation pendant une durée d'éveil, où pendant la durée d'éveil, l'unité de contrôle (120) est configurée pour analyser le niveau logique de chaque ligne d'activation (604a-b). Si pendant la durée d'éveil, l'un des niveaux logiques reste au niveau logique 0, alors l'unité de contrôle (120) est configurée pour commander les moyens de coupure pour qu'ils passent en position de non-alimentation pendant la durée de veille.

## Patentansprüche

1. Elektronisches Gehäuse (100), das Folgendes umfasst:
- ein Gehäuse (102), das eine Haube (102b) umfasst,
- ein Drehrad (104), das in Drehung auf der Haube (102b) um eine Drehachse (X) beweglich montiert ist,
- eine Leiterplatte (108), die an dem Gehäuse (102) in einer Ebene senkrecht zu der Drehachse (X) befestigt ist und einen Rand (108a) aufweist,
- einen Umschalter (110) mit einem Körper (110a), der an der Leiterplatte (108) befestigt ist, einen Hebel (110b), der in Drehung auf dem Körper (110a) zwischen zwei Aktivierungspositionen beweglich ist, die sich an jeder Seite einer Nullposition befinden, und ein Rückstellsystem, das den Hebel (110b) in Nullposition zurückstellt, wenn er davon beabstandet ist, wobei der Hebel (110b) um eine Achse parallel zu der Drehachse (X) beweglich ist, wobei der Umschalter (110) derart befestigt ist, dass er seinen Körper (110a) auf der Leiterplatte (108) unterhalb der Kante (108a) aufweist,
- ein Übertragungssystem (112), das die Verschiebung des Drehrads (104) in eine Verschiebung des Hebels (110b) umwandelt und eine Nabe (112a) umfasst, die fest mit dem Drehrad (104) verbunden und in Drehung um die Drehachse (X) beweglich ist, und eine Zahnplatte (112b), die fest mit der Nabe (112a) verbunden und zu der Drehachse (X) koaxial ist, wobei die Zahnplatte (112b) erste Zähne (112c) aufweist, die winkelig und regelmäßig um die Drehachse (X) verteilt sind, wobei die Nabe (112a) in Bezug auf die Leiterplatte (108) derart angeordnet ist, dass bei der Drehung der Zahnplatte (112b) jeder erste Zahn (112c) nacheinander mit dem Hebel (110b) ineinander greift,
elektronisches Gehäuse (100) **dadurch gekennzeichnet, dass** der Hebel (110b) jenseits des Randes (108a) liegt, und dass die Nabe (112a) in Bezug auf die Leiterplatte (108) derart angeordnet ist, dass die Zahnplatte (112b) jenseits des Randes (108a) liegt.

2. Elektronisches Gehäuse (100) nach Anspruch 1, **dadurch gekennzeichnet, dass** die Nabe (112a) die Form eines Schafts (116) koaxial zu der Drehachse (X) annimmt, der durch die Haube (102b) ragt, die einen Kranz (118) koaxial zu der Drehachse (X) aufweist und deren Innendurchmesser dazu bemessen ist, den Schaft (116) aufzunehmen.

3. Elektronisches Gehäuse (100) nach einem der Ansprüche 1 oder 2, **dadurch gekennzeichnet, dass** es ein Arretierungssystem (140) umfasst, das eine Vielzahl zweiter Zähne (142) umfasst, wobei die zweiten Zähne (142) fest mit der Nabe (112a) verbunden und winkelig und regelmäßig um die Nabe (112a) verteilt sind, und mindestens eine Klinke (144), die fest mit der Haube (102b) verbunden und dazu eingerichtet ist, zwischen zwei aufeinanderfolgenden zweiten Zähnen (142) bei jeder Arretierungsposition des Drehrads (104) einzurücken, und wobei, wenn die Klinke (144) zwischen zwei zweiten Zähnen (142) eingerückt ist, der Hebel (110b) nicht mehr mit einem ersten Zahn (112c) in Kontakt steht.

4. Elektronisches Gehäuse (100) nach einem der Ansprüche 1 bis 3, **dadurch gekennzeichnet, dass** es eine Leiterplatte (600) umfasst, die Folgendes umfasst:
- den Umschalter (110), der einen Neutralleiter (602) und für jede Aktivierungsposition eine Aktivierungsklemme (602a-b) umfasst,
- eine Steuereinheit (120),
- für jede Aktivierungsklemme (602a-b) eine Aktivierungsleitung (604ab), die elektrisch zwischen der Aktivierungsklemme (602a-b) und einem Unterbrechungseingang der Steuereinheit (120) verbunden ist,
- Abschaltmittel, die von der Steuereinheit (120) gesteuert werden und dazu angepasst sind, abwechselnd eine Versorgungsposition, in der jede Aktivierungsleitung (604a-b) unter einer Spannung ungleich Null steht, und einer Nicht-Versorgungsposition, in der jede Aktivierungsleitung (604a-b) eine Spannung gleich Null aufweist, einzunehmen,
wobei die Steuereinheit (120) dazu konfiguriert ist, die Abschaltmittel zu steuern, damit sie während einer Standby-Zeit in Nicht-Versorgungsposition übergehen, dann während einer Wachzeit in Versorgungsposition zurückgehen, wobei die Steuereinheit (120) während der Wachzeit dazu konfiguriert ist, den Logikpegel jeder Aktivierungsleitung (604a-b) zu analysieren, wenn während der Wachzeit einer der Logikpegel auf dem Logikpegel 0 bleibt, die Steuereinheit (120) dazu konfiguriert ist, die Abschaltmittel zu steuern, damit sie während der Standby-Zeit in Nicht-Versorgungsposition übergehen.

## Claims

1. Electronic box (100) comprising:
- a casing (102) comprising a lid (102b),
- a knob (104) rotatively mounted on the lid (102b) around a rotation axis (X),
- a printed circuit (108) fixed to the casing (102) in a plane perpendicular to the rotation axis (X) and featuring an edge (108a),
- a switch (110) with a body (110a) fixed to the printed circuit (108), a lever (110b) moving rotatively on the body (110a) between two activation positions on both sides of a zero position, and a return system that returns the lever (110b) back to the zero position when it is moved aside, wherein the lever (110b) moves rotatively around an axis parallel to the rotation axis (X), the switch (110) being fixed so that it shows its body (110a) onto the printed circuit (108) not beyond the edge (108a),
- a drive system (112) that turns the movement of the knob (104) to a movement of the lever (110b) and comprising a hub (112a) solidary with the knob (104) and moving rotatively around the rotation axis (X), and a toothed plate (112b) solidary with the hub (112a) and coaxial with the rotation axis (X), wherein the toothed plate (112b) features first teeth (112c) angularly and regularly distributed around the rotation axis (X), wherein the hub (112a) is located relatively to the printed circuit (108) so that, when the toothed plate (112b) rotates, each first tooth (112c) successively meshes with the lever (110b),
the electronic box (100) being **characterised in that** the lever (110b) is beyond the edge (108a), and **in that** the hub (112a) is located, relatively to the printed circuit (108), so that the toothed plate (112b) is beyond the edge (108a).

2. Electronic box (100) according to claim 1, **characterised in that** the hub (112a) is shaped as a barrel (116) that is coaxial with the rotation axis (X) through the lid (102b), which features a gear (118) that is coaxial with the rotation axis (X), and whose inner diameter is sized to receive the barrel (116).

3. Electronic box (100) according to one of claims 1 or 2, **characterised in that** it comprises a shut-off system (140) featuring a plurality of second teeth (142), wherein the second teeth (142) are solidary with the hub (112a) and angularly and regularly distributed around the hub (112a), and at least one retaining pawl (144) solidary with the lid (102b) and distributed to gear between two successive second teeth (142) at each stop position of the knob (104), and wherein, when the retaining pawl (144) is geared between two second teeth (142), the lever (110b) is no more in contact with a first tooth (112c).

4. Electronic box (100) according to one of claims 1 to 3, **characterised in that** it comprises an electric circuit (600) featuring:
- the switch (110) comprising a neutral lead (602) and, for each activation position, an activation terminal (602a-b),
- a control unit (120),
- for each activation terminal (602a-b), an activation line (604a-b) electrically connected between the activation terminal (602a-b) and an interrupt input of the control unit (120),
- disconnect devices monitored by the control unit (120) and adapted for alternatively a power supply position, where each activation line (604a-b) is under a not null voltage, and a no power supply position, where each activation line (604a-b) is under a null voltage,
wherein the control unit (120) is configured to monitor the shut-off means, so that they switch to the no power supply position during a standby period, then switch back to power supply position during an active period, wherein for the active period, the control unit (120) is configured to analyse the logical level of each activation line (604a-b). If during the active period, one of the logical levels remains at the 0 logical level, then the control unit (120) is configured to monitor the shut-off means, so that they switch to no power supply during the standby period.
